# EUROPÄISCHE PATENTSCHRIFT

(11) **EP 3 456 423 B1**
(45) Veröffentlichungstag und Bekanntmachung des Hinweises auf die Patenterteilung: **05.08.2020**
(21) Anmeldenummer: 17191530.9
(22) Anmeldetag: 18.09.2017
(51) Int. Cl.: B07C 3/00

(54) **VERFAHREN ZUM ZUSAMMENFÜHREN VON SENDUNGEN FÜR EINEN ZUSTELLBEZIRK**
METHOD FOR MERGING OF MAIL ITEMS FOR A DELIVERY AREA
PROCÉDÉ POUR L'ASSEMBLAGE DES ENVOIS POUR UN SECTEUR POSTAL

(43) Veröffentlichungstag der Anmeldung: 20.03.2019
(73) Patentinhaber: Siemens Aktiengesellschaft, 80333 München (DE)
(72) Erfinder: Aschpurwis, Carsten, 78464 Konstanz (DE); Martin, Christoph, 78464 Konstanz (DE); Schöllhorn, Thomas, 78479 Reichenau (DE)

(56) Entgegenhaltungen:
- DE-B3-102006 029 732
- DE-C1- 10 039 419
- DE-C1- 19 650 875

## Beschreibung

Die vorliegende Erfindung bezieht sich auf ein Verfahren zum Zusammenführen von Sendungen für eine Zustellung in einem Zustellbezirk gemäss den Patentansprüchen 1 und 2.

Für die Postzustellung durch einen Postboten sind verschiedene Sendungsformate separat zu verarbeiten, wie Standardbriefe, Maxibriefe, vorsortierte Massensendungen und sogenannte nmf-Sendungen (nmf: nichtmaschinenfähig), die nicht durch eine Maschine sortiert werden können. Nicht durch eine Maschine sortierbare Sendung sind solche mit ungewöhnlichen Formaten wie zB Herzform oder einer unregelmässigen Dicke oder einem deutlich höheren Gewicht als üblich. Zur Postzustellung sind daher gemäss bisheriger Praxis für die verschiedenen Sendungsformate folgende Verarbeitungsschritte erforderlich:
- Automatisch verarbeite Sendungen werden in Sortieranlagen bis zur Gangreihenfolge sortiert und in Behältern an die Zustellstützpunkte zur Übergabe an den Postboten/Zusteller transportiert.
- Infopost (auch Massensendungen genannt) beinhaltet vorsortierte Sendungen wie Kataloge oder Prospekte von Großauslieferern. Diese Infopost wird meist erst in der Eingangssortierung dem Sendungsstrom hinzugefügt. Die Zielsetzung ist, dem Postboten/Zusteller möglichst nur einen in der Gangreihenfolge sortierten Sendungsstapel zur Verfügung zu stellen. Aus zeitlichen Gründen und aufgrund der unterschiedlichen Sendungsformaten (Standard Briefe, Großbriefe, ...) erhält der Zusteller meist mehrere in der Gangreihenfolge sortierte Sendungsstapel/Behälter. Dabei werden lokale Sendungen, die im Briefzentrum verbleiben, in die Gangreihenfolge sortiert bevor die Sendungen aus den anderen Briefzentren kommen und auf die Gangreihenfolge sortiert werden.
- Nicht-maschinenfähige Sendungen nmf werden manuell im Abgang auf das Eingangsbriefzentrum sortiert. Im Eingangsbriefzentrum werden diese anschließend auf Zustellstützpunkte/Zustellbezirke sortiert und an die Zustellstützpunkte transportiert. Im Zustellstützpunkt werden diese auf die Zustellbezirke/Zustellrouten vorsortiert.

Vor der eigentlichen Zustellung sortiert der Zusteller im Zustellstützpunkt alle oder nur Teilmengen der obengenannten Sendungsklassen (Standard, Großbrief, nicht-maschinenfähige Sendungen) zu einem oder mehreren in Gangreihenfolge sortierten Sendungsstapeln, meist sind es zwei oder drei Sendungsstapel entsprechend der vorgenannten Sendungsklassen/Sendungsarten. Während der Zustellung muss der Zusteller alle Sendungsstapel manuell prüfen, ob eine Sendung für einen Zustellpunkt vorhanden ist oder nicht.

Diese manuelle Überprüfung ist aufwändig und reduziert die Zustellkapazität. Ebenso ist eine solche manuelle Überprüfung fehleranfällig und führt für den Zusteller zu erheblichem Mehraufwand. DE-A-10 2006 029 732 zeigt wie eine Zustellroute in Routenabschnitte unterteilt wird, wobei die manuell verarbeitbaren flachen Sendungen zuerst entsprechend den Routenabschnitten vorsortiert und anschließend in den jeweiligen Routenabschnitten entsprechende Bereiche des sortierten Sendungsstapels an einer einzigen Stelle des jeweiligen Bereichs einsortiert werden, um die Sendungen mit automatisch in einer vorgegebenen Zustellreihenfolge gestapelten Sendungen mit möglichst geringem Arbeitsaufwand zusammenzuführen und dennoch im Ergebnis eine effektive Handhabung der zusammengeführten Sendungen bei der Zustellung zu ermöglichen.

Der vorliegenden Erfindung liegt daher die Aufgabe zugrunde ein Verfahren zum Zusammenführen von Sendungen für einen Zustellbezirk anzugeben, das die Gangreihenfolge für mehrere nicht vermeidbare Sendungsstapel sicherstellt und somit eine manuelle Überprüfung durch den Zusteller minimiert, so dass die vorgenannten Nachteile nicht mehr auftreten.

Diese Aufgabe wird durch je ein in den unabhängigen Patentansprüchen 1 und 2 angegebenes Verfahren zum Zusammenführen von Sendungen für eine Zustellung in einem Zustellbezirk gelöst. Vorteilhafte Ausgestaltungen der Erfindung sind in weiteren Ansprüchen angegeben.

Das erfindungsgemäße Verfahren zum Zusammenführen von Sendungen für einen Zustellbezirk gemäß dem Anspruch 1 ist ein Verfahren bei dem:
- die Sendungen (10) in einer Mehrzahl von Stapeln (18.1, 18.2, ...) enthalten sind und in wenigstens einem Stapel (18.1, 18.2, ...) in einer Sortierreihenfolge vorliegen,
- die Sortierreihenfolge sich auf Zustellpunkte (22) des Zustellbezirks (30) bezieht,
   (A) vor der Zustellung der in der Mehrzahl von Stapeln (18.1, 18.2, ...) befindlichen Sendungen (10) wird die Sortierreihenfolge des wenigstens einen Stapels (18.1, 18.2, ...) erfasst und in einem Informationssystem (2) gespeichert;
   (B) nicht in sortierten Stapeln (18.1, 18.2, ...) enthaltene Sendungen (10) werden erfasst und als Sendungsdaten im Informationssystem (2) gespeichert;
   (C) die wenigstens eine gespeicherte Sortierreihenfolge und die Sendungsdaten werden im Informationssystem gemäß den Zustellpunkten (22) sortiert und als Gangreihenfolge gespeichert,
   (D) falls mehrere Sendungen (10) für einen Zustellpunkt (22) in der Gangreihenfolge vorliegen, wird für eine Sendung dieser mehreren Sendungen eine Auszeichnung (20) gesetzt, wobei die Auszeichnung eine Angabe über die für diesen Zustellpunkt (22) vorgesehenen Sendungen (10) beinhaltet;
   (E) der Verfahrensschritt (D) wird für alle Zustellpunkte (22) durchgeführt.

Dieses Verfahren wird angewendet für Postdienstleister, in deren Zustellstützpunkten vor der Übergabe an die Zusteller noch letzte Sortierungen vorgenommen werden, beispielsweise für nmf-Sendungen, die in nicht sortierter Weise im Zustellstützpunkt ankommen. Der Zusteller rückt mit mehreren Stapeln von Sendungen aus, wobei jeder Stapel gemäß den Zustellpunkten sortiert ist. Dieses Verfahren gemäß 1 ermöglicht, dass die Gangreihenfolge für mehrere nicht vermeidbare Sendungsstapel sichergestellt ist und eine manuelle Überprüfung durch den Zusteller minimiert wird.

Das erfindungsgemäße Verfahren zum Zusammenführen von Sendungen für einen Zustellbezirk gemäß dem Anspruch 2 ist ein Verfahren bei dem:

- die Sendungen (10) in einer Mehrzahl von Stapeln (18.1, 18.2, ...) enthalten sind und pro Stapel (18.1, 18.2, ...) in einer Sortierreihenfolge vorliegen,
- die Sortierreihenfolge pro Stapel (18.1, 18.2, ...) sich auf Zustellpunkte (22) des Zustellbezirks (30) bezieht,
   (A) vor der Zustellung der in der Mehrzahl von Stapeln (18.1, 18.2, ...) befindlichen Sendungen (10) werden die Sortierreihenfolgen aller Stapel (18.1, 18.2, ...) erfasst und in einem Informationssystem (2) gespeichert;
   (B) die gespeicherten Sortierreihenfolgen werden im Informationssystem (2) gemäß den Zustellpunkten (22) sortiert und als Gangreihenfolge gespeichert,
   (C) falls mehrere Sendungen (10) für einen Zustellpunkt (22) in der Gangreihenfolge vorliegen, wird für eine Sendung dieser mehreren Sendungen eine Auszeichnung (20) gesetzt, wobei die Auszeichnung eine Angabe über die für diesen Zustellpunkt (22) vorgesehenen Sendungen (10) beinhaltet;
   (D) der Verfahrensschritt (C) wird für alle Zustellpunkte (22) durchgeführt.

Dieses Verfahren gemäß Anspruch 2 wird angewendet für Postdienstleister, die eine hohe Automatisierung in den Briefzentren anwenden und die Zustellstützpunkte mit in Gangreihenfolge sortierten Sendungen in Stapeln beliefern. Dieses Verfahren ermöglicht, dass die Gangreihenfolge für mehrere nicht vermeidbare Sendungsstapel sichergestellt ist und eine manuelle Überprüfung durch den Zusteller minimiert wird.

Den Verfahren gemäß Anspruch 1 und Anspruch 2 ist gemeinsam, dass die Gangreihenfolgte zunächst virtuell in einem Informationssystem bestimmt wird, ohne dass die Sendungen auf irgend eine Weise dadurch bearbeitet werden müssen: Es tritt also keinerlei Aufwand zum Handling der Sendungen in den Stapeln auf. Gegebenenfalls sind die in nicht sortierten Stapeln enthaltenen Sendungen einer ohnehin erforderlichen Sortierung - zB manuell für nmf-Sendungen - noch gemäß den Zustellpunkten zu sortieren.

So ergeben sich folgende Vorteile:
i) Das Zusammenführen der gespeicherten Sortierreihenfolgen und ggf der Sendungsdaten von noch nicht sortierten Sendungen und das Speichern als Gangreihenfolge gemäß den Zustellpunkten erfolgt als virtueller Vorgang in einem Informationssystem. Das Ergebnis dieses virtuellen Vorgangs wird als Zuordnung von Sendungen in den verschiedenen Stapeln zu gleichen Zustellpunkten benutzt. So brauchen die in den verschiedenen Stapeln vorhandenen Sendungen nicht zusammengefasst zu werden, sondern die bisher angewandten Sortierprozesse können unverändert weiterbenutzt werden.
ii) Der Zusteller wird vor Ort also beim jeweiligen Zustellpunkt durch die Auszeichnung einer Sendung so geführt, dass er gegebenenfalls auch Sendungen aus den anderen Stapeln für den jeweiligen Zustellpunkt entnehmen kann. So braucht es keine manuelle Überprüfung mehr.
iii) Der vorstehend unter i) aufgeführte virtuelle Vorgang ermöglicht somit für die Auszeichnung insbesondere eine Führung des Zustellers mit einer Informationsausgabe an einem Informationsgerät. Die erforderliche Information, das sind die Sendungen aus den verschiedenen Stapeln für einen gleichen Zustellpunkt, ist per se im Informationssystem vorhanden und braucht somit nur noch an das vorerwähnte Gerät übermittelt zu werden.
iv) Die im Informationssystem vorhandene Information zu den Sendungen aus den verschiedenen Stapeln für einen gleichen Zustellpunkt kann auch benutzt werden, Sendungen aus einem der Stapel vor Beginn der Zustellung entsprechend auszuzeichnen.

Die Erfindung wird nachfolgend anhand der Zeichnung beispielsweise näher erläutert. Dabei zeigen:
Figur 1 Logischer und physischer Fluss der für einen Zustellbezirk vorgesehenen Sendungen;
Figur 2 physischer Fluss der für einen Zustellbezirk vorgesehenen Sendungen;
Figur 3 physischer Fluss der für einen Zustellbezirk vorgesehenen Sendungen mit der Interaktion mit einem Informationssystem.

Zum besseren Verständnis der Erfindung und ihrer Ausführungsbeispiele werden folgende Begriffe und Definitionen eingeführt:
Die Sortierreihenfolge der in einem Stapel befindlichen Sendungen 10 kann auch als Gangreihenfolge betrachtet werden. Zur Abgrenzung zur Gangreihenfolge auf die Gesamtheit der Sendungen 10 in den notwendigerweise verschiedenen Stapeln 18.1, 18.2, ... wird für die Reihenfolge der Sendungen 10 in einem Stapel 18.1, 18.2, ... stattdessen der Begriff Sortierreihenfolge verwendet. Dafür könnte auch der Begriff «Teilgangreihenfolge» verwendet werden.

Die Gangreihenfolge bezieht sich auf die Gesamtreihenfolge der Sendungen 10 (in den verschiedenen Stapeln 18.1, 18.2, ...) zu den Zustellpunkten 22 längs einer Zustellroute 24 in einem Zustellbezirk 30, wie dies in der Übersicht in der Figur 3 dargestellt ist.

Figur 1 zeigt den logischen und physischen Fluss der für eine Zustellroute 24 in einem Zustellbezirk 30 vorgesehenen Sendungen 10. Eine Vielzahl Sendungen 10 gelangt in einen Sortiergesamtprozess eines Postdienstleisters 1. Diese Sendungen 10 sind in folgender Sicht unterschiedlich:
i) Unterscheidung gemäss dem Sendungsformat, also
   - Standardbriefe, zB C5 oder bis C5,
   - Maxibriefe zB C4 und
   - «nichtmaschinenfähige» Sendungen nmf. Nichtmaschinenfähige Sendungen nmf weisen ein Format und/oder eine Oberflächenbeschaffenheit und/oder ein Gewicht deutlich abweichend von den vorgenannten zwei üblichen Formaten auf. Da solche Sendungen 10 nicht mit den bekannten Sortiermaschinen bearbeitet werden können, werden sie als «nicht-maschinenfähige» Sendungen nmf bezeichnet.
ii) Ein zweiter Unterschied kann darin bestehen, dass formatmässig einheitliche Sendungen wie zB Standardbriefe bereits vorsortiert vorliegen.

Gemäss dieser Unterscheidungsmerkmale müssen die Sendungen 10 einer prozessbedingte Aufteilung 12 entsprechend ihrer Sendungsart unterzogen werden. Meistens ist diese Aufteilung auf zwei oder drei Sendungsarten beschränkt, möglich sind auch vier Sendungsarten. Dies ist in Figur 1 - wie auch in der Figur 2 mit den Sendungsströmen 14.1, 14.2, 14.3 und unvollständig mit 14.N bezeichnet. Jeder Sendungsstrom 14.1, 14.2, ... enthält eine spezifische Sendungsart wie vorstehend erläutert.

Entsprechend der Sendungsart erfolgt für eine Zustellroute 24 in einem Zustellbezirk 30 ein Sortierprozess 16.1, 16.2 .... Der Zusammenhang Zustellpunkt 22, Zustellroute 24 und Zustellbezirk 30 ist der Figur 3 zu entnehmen.

Nach dem Sortierprozess 16.1, 16,2, ... liegt ein Stapel 18.1, ... von Sendungen 10 pro Sendungsart in einer «Teilgangreihenfolge» oder Sortierreihenfolge vor. Für die weitere Verarbeitung der Sendungen ist es nun für die vorliegende Erfindung sehr wichtig, dass beim Sortierprozess 16.1, 16,2, ... pro Sendungsart die Sortierreihenfolge erfasst und in einem Informationssystem 2 gespeichert wird.
a) Diese Erfassung ist bei den automatisch zu verarbeitenden Sendungen für zB Standardbriefe oder Maxibriefe bereits durch die Automatisierung des Sortierens vorgeleistet. Es müssen daher diese erfassten Sendungen 10 - genau deren Adressen bzw. Zustellpunkte 22 - nur noch über eine Datenleitung 32 dem Informationssystem 2 zugeführt werden.
b) Bei den nmf-Sendungen erfolgt diese Erfassung mit Hilfe eines sogenannt semi-manuellen Arbeitsplatzes. Die Erfassung kann dabei mit einer Kamera und einer nachfolgenden Digitalisierung der Kamerabilder mittels OCR erfolgen oder mittels der Erfassung von bereits auf den nmf-Sendungen enthaltenen Strichcodes/Barcodes. Die so erfassten digitalen Zustellpunkte 22 bzw. Adressangaben auf den Sendungen 10 werden als sogenannte «Sendungsdaten» über eine weitere Datenleitung 32 dem Informationssystem 2 zugeführt und dort gespeichert. Der hier wesentliche Vorgang ist die Erfassung und Datenverarbeitung zu einer virtuellen Gangreihenfolge. Eine (nachträgliche) Erstellung einer exakten physikalischen Reihenfolge der nmf-Sendungen ist überhaupt nicht zwingend. Eine exakte physikalische Reihenfolge der nmf-Sendungen kann auch gänzlich entfallen, wenn die Stückzahl der nmf-Sendungen unbedeutend ist.

In einem nachfolgenden Schritt werden die gespeicherten Sortierreihenfolgen im Informationssystem virtuell zusammengeführt und als Gangreihenfolge für die betreffende Route 24 im Zustellbezirk 30 gespeichert. Die Zusammenführung ist deshalb als virtuell zu betrachten, weil die pro Sendungsart sortierten Sendungen in ihren Stapeln 18.1, 18.2, ... zunächst unverändert und unberührt verbleiben.

Damit ein Zusteller nun nicht mehr alle Sendungsstapel 18.1, 18.2, ... manuell prüfen muss, ob eine Sendung 10 für einen Zustellpunkt 24 vorhanden ist oder nicht, kann die virtuell erzeugte Gangreihenfolge in verschiedener Weise auf die Stapel 18.1, 18.2, ... abgebildet werden. Nachstehend werden drei verschiedene Ausführungsformen dieser Abbildung erläutert:
I Einfügen einer Trennkarte 20 für eine Sendung von mehreren Sendungen für einen Zustellpunkt 22 in einen ausgewählten Stapel, dabei wird diese ausgewählte Stapel als führender Stapel 18.2 bezeichnet.
II Bedrucken einer Sendung 10 von mehreren Sendungen für einen Zustellpunkt 24 in einen ausgewählten Stapel, dabei wird diese ausgewählte Stapel als führender Stapel 18.2 bezeichnet.
III Bei einer Informationsausgabe über ein Informationsgerät 28 werden die verschiedenen Stapel 18.1, ... unverändert vom Zusteller übernommen. Die Abbildung erfolgt während dem Ablaufen der Zustellroute 24 mittels einer Informationsausgabe über das erwähnte Informationsgerät 28.

### Einfügen einer Trennkarte 20

Nach dem virtuellen Zusammenführen der Sortierreihenfolgen der einzelnen Stapel im Informationssystem 2 wird ein Stapel als führender Stapel 18.2 ausgewählt. Dazu steht nur ein Stapel zur Verfügung, der durch eine Sortiermaschine automatisch erzeugt wurde, also eine sogenannt maschinelle Sortierung. Vorliegend steht dazu entweder der Stapel mit den Standardbriefen oder den Maxibriefen zur Disposition. Gemäss der Figur 1 ist dies der Stapel 18.2 dessen Sendungen Standardbriefe sind. In diesen führenden Stapel 18.2 werden nun in einem weiteren Durchlauf Trennkarten 20 an jenen Sendungen 10 eingefügt, bei denen bei der Zustellung ebenfalls Sendungen 10 aus den anderen Stapeln 18.1 und 18.3 vorhanden sind. Figur 1 zeigt den logischen Fluss der Sendungen 10 und Trennkarten 20 wie folgt:
- Zuordnung 34 von Trennkarte zu Sendung 10 in einem Stapel;
- Zuordnung 36 von einer Sendung 10 in der im Informationssystem 2 gespeicherten Gangreihenfolge zu Trennkarte 20.
Beim Einfügen von Trennkarten 20 muss noch folgender Fall betrachtet werden:
Es gibt einzelne Zustellpunkte 22, für die keine Sendung 10 aus dem führenden Stapel 18.2 vorhanden ist, sondern wo nur Sendungen 10 aus den anderen Stapeln 18.1 und/oder 18.3 vorhanden sind. Die Auszeichnung mit einer Trennkarte 20 ist für diesen Fall nach der letzten Sendung 10 aus dem führenden Stapel 18.2 für den letzten Zustellpunkt 22 vorzusehen.
Das Einfügen der Trennkarten 20 in den führenden Stapel 18.2 kann mit einem weiteren Durchlauf durch den Sortierprozess 16.2 vorgenommen werden. Für den vorstehend erwähnten Fall bei Zustellpunkten, wo keine Sendung 10 aus dem führenden Stapel 18.2 vorhanden ist, könnten die Trennkarten 20 entsprechend ausgestaltet sein, zB durch verschiedene Farben, um den Zusteller auf diesen Fall besonders aufmerksam zu machen.

### Bedrucken einer Sendung 10

Anstelle des Einfügens einer Trennkarte 20 zwischen Sendungen 10 im führenden Stapel 18.2 kann zur Auszeichnung einer Sendung 10 auch ein Aufdruck auf der entsprechenden Sendung 10 aus dem führenden Stapel 18.2 vorgesehen werden. Die übrigen prozessualen Schritte und Besonderheiten gemäss dem vorstehenden Absatz bleiben identisch ausgenommen der Vorgang des Aufdruckens anstelle eines nochmaligen Durchlaufes mit dem Einfügen der Trennkarten 20. Die durch den Aufdruck enthaltene Information kann dabei differenzierter als mit zB zwei verschieden farbigen Trennkarten 20 ausgestaltet sein: Beispielsweise kann ein Hinweis auf die Anzahl der Sendungen im anderen Stapel für den gleichen Zustellpunkt 22 oder in Sonderfällen, dass für einen Zustellpunkt 22 Sendungen in einem weiteren nur für diesen Zustellpunkt 22 bereitgestellten Stapel vorhanden sind.

Informationsausgabe über ein Informationsgerät Die Abbildung der virtuell erzeugten Gangreihenfolge im Informationssystem 2 auf ein Informationsgerät 28 ist in der Figur 3 dargestellt. Gemäss dieser Ausführungsform der vorliegenden Erfindung erhält der Zusteller die in Sortierreihenfolgte geordneten Sendungen 10 in je einem Stapel 18.1, 18.2, .... Diese Stapel 18.1, 18.2, ... können direkt im Briefzentrum entsprechend sortiert werden. Eine Weiterverarbeitung zB in einem Zustellstützpunkt ist nicht mehr erforderlich. Im Informationssystem 2 ist wie in den vorstehenden zwei Absätzen erläutert die Gangreihenfolge der zuzustellenden Sendungen 10 in den verschiedenen Stapeln virtuell erzeugt worden. Der Zusteller führt ein Informationsgerät 28 mit sich, das aufgrund einer Ortung eine Ortungsinformation hat, an oder zwischen welchen Zustellpunkten 22 sich das Gerät 28 und somit auch der Zusteller aktuell befindet. Die Ortung kann technisch auf verschiedene Weise vorgenommen werden, beispielsweise alternativ oder kombiniert mit:
- längs einer Zustellroute (24) angeordneter standortidentifizierenden Infrarotbaken,
- längs einer Zustellroute (24) angeordneter standortidentifizierenden RFID-Chips,
- Eingabe am Informationsgerät (28) durch den Zusteller,
- längs einer Zustellroute (24) vorgegebener standortidentifizierenden WLAN-Kennungen;
- Sequenz der bereits bedienten Zustellpunkte.

Diese Ortungsinformation für einen aktuellen Zustellpunkt 22 wird dem Informationssystem 2 über eine Funkverbindung 26 übermittelt, zB über ein Mobilfunknetz. Aufgrund dieser Ortungsinformation und der Sequenz von bereits bedienten Zustellpunkten 22 wird vom Informationssystem 2 eine Angabe über die Sendungen 10 für den aktuellen Zustellpunkt 22 übermittelt. Diese Angabe beinhaltet mindestens den betreffenden Stapel 18.1, 18.2, ... und kann zusätzlich die Anzahl Sendungen pro Stapel 18.1, 18.2, ... beinhalten.
In dieser Ausgestaltung wird die Angabe in Klartext dem Zusteller übermittelt, vgl. Figur 3.

Die eingangs genannte Informationsausgabe kann auch nur akustisch oder mit zB drei den Stapeln zugeordneten LEDs erfolgen. Der letztere Fall kann auch direkt an den entsprechenden Behältern vorgesehen werden, wobei je ein Stapel 18.1, 18.2, ... in einem entsprechenden Behälter enthalten ist. Die Zuordnung Stapel zu Behälter erfolgt dabei im Briefzentrum vor Übergabe der Behälter an die Zusteller. An der Ausführungsform mit der vorgenannten Informationsausgabe an einem Informationsgerät 28 besonders vorteilhaft ist:
i) Es ist kein führender Stapel erforderlich.
ii) Es weder im Briefzentrum oder noch an einem Zustellstützpunkt eine Nachbearbeitung mit dem Einfügen einer Trennkarte oder einem Bedrucken der Sendungen erforderlich.

Die Informationsausgabe kann auch taktil vorgenommen werden, nämlich durch ein Vibrieren des Informationsgerätes 28. Möglich ist auch eine Kombination optisch und taktil oder eine Kombination Klartext und taktil.

### Liste der Bezugszeichen, Glossar

- 1: Sortiergesamtprozess eines Postdienstleisters
- 2: Informationssystem, Rechnersystem
- 3: Gesamtheit der einem Zusteller übergebenen Stapel; Tasche
- 10: Unterschiedliche Sendungen, Sendungsarten
- 12: Prozessbedingte Aufteilung der verschiedenen Sendungsarten
- 14; 14.1, 14.2, 14.3, 14.N: Aufgeteilter Sendungsstrom
- 16; 16.1, 16.2, 16.3: Sortierprozess pro Sendungsart
- 18; 18.1, 18.2, 18.3: Stapel von Sendungen pro Sendungsart in Gangreihenfolge
- 18.2: führender Stapel
- 20: Trennkarte
- 22: Zustellpunkt
- 23: Im Rechnersystem abgebildeter Zustellpunkt
- 24: Zustellroute
- 25: Im Rechnersystem abgebildete Zustellroute
- 26: Datenfluss Informationssystem → Informationsgerät an Zustellpunkt
- 28: Informationsgerät
- 30: Zustellbezirk
- 32: Datenleitung
- 34: Zuordnung Trennkarte zu Sendung in physischem Stapel
- 36: Zuordnung einer Sendung in der gespeicherten Gangreihenfolge zur Trennkarte
- nmf: «nichtmaschinenfähige» Sendungen

## Patentansprüche

1. Verfahren zum Zusammenführen von Sendungen (10) für eine Zustellung in einem Zustellbezirk (30), wobei
- die Sendungen (10) in einer Mehrzahl von Stapeln (18.1, 18.2, ...) enthalten sind und in wenigstens einem Stapel (18.1, 18.2, ...) in einer Sortierreihenfolge vorliegen,
- die Sortierreihenfolge sich auf Zustellpunkte (22) des Zustellbezirks (30) bezieht,
**gekennzeichnet durch** die Verfahrensschritte:
(A) vor der Zustellung der in der Mehrzahl von Stapeln (18.1, 18.2, ...) befindlichen Sendungen (10) wird die Sortierreihenfolge des wenigstens einen Stapels (18.1, 18.2, ...) erfasst und in einem Informationssystem (2) gespeichert;
(B) nicht in sortierten Stapeln (18.1, 18.2, ...) enthaltene Sendungen (10) werden erfasst und als Sendungsdaten im Informationssystem (2) gespeichert;
(C) die wenigstens eine gespeicherte Sortierreihenfolge und die Sendungsdaten werden im Informationssystem (2) gemäss den Zustellpunkten (22) sortiert und als Gangreihenfolge gespeichert,
(D) falls mehrere Sendungen (10) für einen Zustellpunkt (22) in der Gangreihenfolge vorliegen, wird für eine Sendung dieser mehreren Sendungen (10) eine Auszeichnung (20) gesetzt, wobei die Auszeichnung eine Angabe über die für diesen Zustellpunkt (22) vorgesehenen Sendungen (10) beinhaltet;
(E) der Verfahrensschritt (D) wird für alle Zustellpunkte (22) durchgeführt.

2. Verfahren zum Zusammenführen von Sendungen (10) für eine Zustellung in einem Zustellbezirk (30), wobei
- die Sendungen (10) in einer Mehrzahl von Stapeln (18.1, 18.2, ...) enthalten sind und pro Stapel (18.1, 18.2, ...) in einer Sortierreihenfolge vorliegen,
- die Sortierreihenfolge pro Stapel (18.1, 18.2, ...) sich auf Zustellpunkte (22) des Zustellbezirks (30) bezieht,
**gekennzeichnet durch** die Verfahrensschritte:
(A) vor der Zustellung der in der Mehrzahl von Stapeln (18.1, 18.2, ...) befindlichen Sendungen (10) werden die Sortierreihenfolgen aller Stapel (18.1, 18.2, ...) erfasst und in einem Informationssystem (2) gespeichert;
(B) die gespeicherten Sortierreihenfolgen werden im Informationssystem (2) gemäss den Zustellpunkten (22) sortiert und als Gangreihenfolge gespeichert,
(C) falls mehrere Sendungen (10) für einen Zustellpunkt (22) in der Gangreihenfolge vorliegen, wird für eine Sendung dieser mehreren Sendungen (10) eine Auszeichnung (20) gesetzt, wobei die Auszeichnung eine Angabe über die für diesen Zustellpunkt (22) vorgesehenen Sendungen (10) beinhaltet;
(D) der Verfahrensschritt (C) wird für alle Zustellpunkte (22) durchgeführt.

3. Verfahren zum Zusammenführen von Sendungen (10) für eine Zustellung in einem Zustellbezirk (30) gemäss Anspruch 1 oder 2,
**dadurch gekennzeichnet, dass**
- ein Stapel, dessen Sendungen (10) in Sortierreihenfolge vorliegen, als führender Stapel (18.2) ausgewählt wird und
- die Auszeichnung darin besteht, an die letzte Sendung (10) der mehreren Sendungen für einen Zustellpunkt (22) im führenden Stapel (18.2) eine Trennkarte (20) einzufügen, die auf Sendungen für den gleichen Zustellpunkt (24) in den anderen Stapeln (18.1, 18.3) hinweist.

4. Verfahren zum Zusammenführen von Sendungen (10) für eine Zustellung in einem Zustellbezirk (30) gemäss Anspruch 3,
**dadurch gekennzeichnet, dass**
falls für einen Zustellpunkt (22) keine Sendung (10) aus dem führenden Stapel (18.2) vorhanden ist, die Auszeichnung darin besteht, eine Trennkarte (20) an die letzte Sendung (10) für einen vorangehenden Zustellpunkt (22) vorzusehen.

5. Verfahren zum Zusammenführen von Sendungen (10) für eine Zustellung in einem Zustellbezirk (30) gemäss Anspruch 3 oder 4,
**dadurch gekennzeichnet, dass**
die Trennkarten (20) entsprechend der anderen Stapel (18.1, 18.3) ein Kennzeichen aufweisen.

6. Verfahren zum Zusammenführen von Sendungen (10) für eine Zustellung in einem Zustellbezirk (30) gemäss Anspruch 1 oder 2,
**dadurch gekennzeichnet, dass**
- ein Stapel, dessen Sendungen (10) in Sortierreihenfolge vorliegen, als führender Stapel (18.2) ausgewählt wird und
- die Auszeichnung darin besteht, die letzte Sendung (10) der mehreren Sendungen für einen Zustellpunkt (22) im führenden Stapel (18.2) für einen Zustellpunkt (22) mit einem Aufdruck zu versehen.

7. Verfahren zum Zusammenführen von Sendungen (10) für eine Zustellung in einem Zustellbezirk (30) gemäss Anspruch 6,
**dadurch gekennzeichnet, dass**
falls für einen Zustellpunkt (22) keine Sendung (10) aus dem führenden Stapel (18.2) vorhanden ist, den Aufdruck an die letzte Sendung (10) für einen vorangehenden Zustellpunkt (22) vorzusehen.

8. Verfahren zum Zusammenführen von Sendungen (10) für eine Zustellung in einem Zustellbezirk (30) gemäss Anspruch 6 oder 7,
**dadurch gekennzeichnet, dass**
der Aufdruck eine Angabe zu Anzahl der Sendungen (10) und/oder Ort der Sendungen (10) in einem Stapel (18.1, 18.3) beinhaltet.

9. Verfahren zum Zusammenführen von Sendungen (10) für eine Zustellung in einem Zustellbezirk (30) gemäss einem der Ansprüche 3 bis 8,
**dadurch gekennzeichnet, dass**
der führende Stapel (18.2) aus jenen Stapeln ausgewählt wird, die durch eine maschinelle Sortierung erzeugt wurden.

10. Verfahren zum Zusammenführen von Sendungen (10) für eine Zustellung in einem Zustellbezirk (30) gemäss Anspruch 1 oder 2,
**dadurch gekennzeichnet, dass**
für die Zustellung der mehreren in Stapeln (18.1, ...) befindlichen Sendungen (10) für einen Zustellpunkt (22) auf einem Informationsgerät (28) eine Information zugänglich gemacht wird, die auf in Stapeln befindliche Sendungen (10) für den gleichen Zustellpunkt (22) hinweist.

11. Verfahren zum Zusammenführen von Sendungen (10) für eine Zustellung in einem Zustellbezirk (30) gemäss Anspruch 10,
**dadurch gekennzeichnet, dass**
vom Informationsgerät (28) eine Standortinformation des Informationsgerätes an einem Zustellpunkt (22) zum Informationssystem (2) übermittelt (26) wird und dass das Informationssystem (2) die Information zu in Stapeln (18.1, 18.2, 18,3, ...) befindliche Sendungen (10) für diesen Zustellpunkt (22) dem Informationsgerät (28) übermittelt (26) .

12. Verfahren zum Zusammenführen von Sendungen (10) für eine Zustellung in einem Zustellbezirk (30) gemäss Anspruch 11,
**dadurch gekennzeichnet, dass**
die Standortinformation alternativ oder kumulativ gebildet wird aus
- GPS-Signal,
- längs einer Zustellroute (24) angeordneter standortidentifizierenden Infrarotbaken,
- längs einer Zustellroute (24) angeordneter standortidentifizierenden RFID-Chips,
- Eingabe am Informationsgerät (28),
- längs einer Zustellroute (24) vorgegebener standortidentifizierenden WLAN-Kennungen.

13. Verfahren zum Zusammenführen von Sendungen (10) für eine Zustellung in einem Zustellbezirk (30) gemäss einem der Ansprüche 10 bis 12,
**dadurch gekennzeichnet, dass**
das Informationsgerät (28) ein Display aufweist, auf dem die Information zu in Stapeln (18.1, 18.2, 18,3, ...) befindlichen Sendungen (10) in Klartext angezeigt wird.

14. Verfahren zum Zusammenführen von Sendungen (10) für eine Zustellung in einem Zustellbezirk (30) gemäss einem der Ansprüche 10 bis 13,
**dadurch gekennzeichnet, dass**
das Informationsgerät (28) die Information zu in Stapeln (18.1, 18.2, 18,3, ...) befindlichen Sendungen (10) akustisch oder taktil ausgibt.

15. Verfahren zum Zusammenführen von Sendungen (10) für eine Zustellung in einem Zustellbezirk (30) gemäss Anspruch 10,
**dadurch gekennzeichnet, dass**
die Stapel (18.1, 18.2, ...) in zugehörigen Behältern enthalten sind, wobei jedem Behälter ein Informationsgerät (28) zugeordnet ist und die Information zu in Stapeln (18.1, 18.2, ...) befindlichen Sendungen (10) optisch am Behälter angezeigt wird.

## Claims

1. Method for merging of mail items (10) for delivery in a delivery area (30), wherein
- the mail items (10) are contained in a plurality of stacks (18.1, 18.2,...) and are present in at least one stack (18.1, 18.2,...) in a sorting sequence,
- the sorting sequence relates to delivery points (22) of the delivery area (30),
**characterised by** the method steps:
(A) before delivery of the mail items (10) disposed in the plurality of stacks (18.1, 18.2,...), the sorting sequence of the at least one stack (18.1, 18.2,...) is acquired and stored in an information system (2);
(B) mail items (10) not contained in the sorted stacks (18.1, 18.2, ...) are acquired and stored in the information system (2) as mail item data;
(C) the at least one stored sorting sequence and the mail items data are sorted in the information system (2) in accordance with the delivery points (22) and stored as an order of sequence,
(D) if a number of mail items (10) for a delivery point (22) are present in the order of sequence, a marker (20) is placed on one item of mail of these number of items of mail (10), wherein the marker contains information relating to the items of mail (10) intended for this delivery point (22);
(E) the method step (D) is carried out for all delivery points (22).

2. Method for merging mail items (10) for delivery in a delivery area (30), wherein
- the mail items (10) are contained in a plurality of stacks (18.1, 18.2, ...) and are present per stack (18.1, 18.2,...) in a sorting sequence,
- the sorting sequence per stack (18.1, 18.2, ...) relates to delivery points (22) of the delivery area (30),
**characterised by** the method steps:
(A) before delivery of the mail items (10) disposed in the plurality of stacks (18.1, 18.2, ...), the sorting sequence of all stacks (18.1, 18.2, ...) is acquired and stored in an information system (2);
(B) the stored sorting sequences are sorted in the information system (2) according to the delivery points (22) and stored as an order of sequence,
(C) if a number of mail items (10) is present for a delivery point (22) in the order of sequence, a marker (20) is placed on one mail item of these number of mail items (10), wherein the marker contains information about the mail items (10) intended for this delivery point (22) ;
(D) the method step (C) is carried out for all delivery points (22).

3. Method for merging mail items (10) for delivery in a delivery area (30) according to claim 1 or 2,
**characterised in that**
- a stack, the mail items (10) of which are present in the sorting sequence, is selected as a leading stack (18.2) and
- the marker consists in a divider (20) being added to the last mail item (10) of the number of mail items for a delivery point (22), said divider indicating mail items for the same delivery point (24) in the other stacks (18.1, 18.3).

4. Method for merging mail items (10) for delivery in a delivery area (30) according to claim 3,
**characterised in that**
if there is no mail item (10) from the leading stack (18.2) available for a delivery point (22), the marker consists in providing a divider (20) to the last mail item (10) for a preceding delivery point (22).

5. Method for merging mail items (10) for delivery in a delivery area (30) according to claim 3 or 4,
**characterised in that**
the dividers (20) have an identifier corresponding to the other stack (18.1, 18.3).

6. Method for merging mail items (10) for delivery in a delivery area (30) according to claim 1 or 2,
**characterised in that**
- a stack, the mail items (10) of which are present in the sorting sequence, is selected as a leading stack (18.2), and
- the marker consists in providing the last mail item (10) of the number of mail items for a delivery point (22) in the leading stack (18.2) for a delivery point (22) with an overprint.

7. Method for merging mail items (10) for delivery in a delivery area (30) according to claim 6,
**characterised in that**
if there is no mail item (10) from the leading stack (18.2) available for a delivery point (22), the overprint should be provided on the last mail item (10) for a preceding delivery point (22).

8. Method for merging mail items (10) for delivery in a delivery area (30) according to claim 6 or 7,
**characterised in that**
the imprint contains a specification relating to the number of mail items (10) and/or location of the mail items (10) in a stack (18.1, 18.3).

9. Method for merging mail items (10) for delivery in a delivery area (30) according to one of claims 3 to 8,
**characterised in that**
the leading stack (18.2) is selected from the stacks which have been produced by means of mechanical sorting.

10. Method for merging mail items (10) for delivery in a delivery area (30) according to claim 1 or 2,
**characterised in that**
for the delivery of a number of mail items (10) disposed in stacks (18.1, ...) for a delivery point (22), information which indicates mail items (10) disposed in stacks for the same delivery point (22) is made accessible on an information device (28).

11. Method for merging mail items (10) for delivery in a delivery area (30) according to claim 10,
**characterised in that**
an item of location information of the information device is transmitted (26) from the information device (28) to a delivery point (22) in the information system (2) and that the information system (2) transmits (26) the information relating to mail items (10) disposed in stacks (18.1, 18.2, 18.3,...) for this delivery point (22) to the information device (28).

12. Method for merging mail items (10) for delivery in a delivery area (30) according to claim 11,
**characterised in that**
the location information is formed alternatively or cumulatively from
- GPS signal,
- location-identifying infrared beacons arranged along a delivery route (24),
- location-identifying RFID chips arranged along a delivery route (24),
- inputting to the information device (28),
- location-identifying WLAN identifiers predetermined along a delivery route (24).

13. Method for merging mail items (10) for delivery in a delivery area (30) according to one of claims 10 to 12,
**characterised in that**
the information device (28) has a display, on which the information relating to mail items (10) disposed in stacks (18.1, 18.2, 18.3,...) is shown in plain text.

14. Method for merging mail items (10) for delivery in a delivery area (30) according to one of claims 10 to 13,
**characterised in that**
the information device (28) outputs the information relating to mail items (10) disposed in stacks (18.1, 18.2, 18.3, ...) in an acoustic or tactile manner.

15. Method for merging mail items (10) for delivery in a delivery area (30) according to claim 10,
**characterised in that**
the stacks (18.1, 18.2,...) are contained in associated containers, wherein an information device (28) is assigned to each container and the information relating to the mail items (10) disposed in stacks (18.1, 18.2, ...) is shown visually on the container.

## Revendications

1. Procédé pour l'assemblage des envois (10) pour une distribution dans un secteur postal (30), dans lequel
- les envois (10) sont contenus dans une pluralité de piles (18.1, 18.2, ...) et présents dans un ordre de tri au moins dans une pile (18.1, 18.2, ...),
- l'ordre de tri se rapporte à des points de distribution (22) du secteur postal (30),
**caractérisé par** les étapes de procédé :
(A) avant la distribution des envois (10) se trouvant dans la pluralité de piles (18.1, 18.2, ...), l'ordre de tri de l'au moins une pile (18.1, 18.2, ...) est détecté et conservé en mémoire dans un système d'information (2) ;
(B) les envois (10) non contenus dans des piles (18.1, 18.2, ...) triées sont détectés et conservés en mémoire en tant que données d'envoi dans le système d'information (2) ;
(C) l'au moins un ordre de tri conservé en mémoire et les données d'envoi sont triés dans le système d'information (2) selon les points de distribution (22) et conservés en mémoire en tant qu'ordre de tri en mouvement ;
(D) dans le cas où plusieurs envois (10) pour un point de distribution (22) sont présents dans l'ordre de tri en mouvement, une étiquette (20) est placée pour un envoi de cette pluralité d'envois (10), dans lequel l'étiquette contient une indication sur les envois (10) prévus pour ce point de distribution (22) ;
(E) l'étape de procédé (D) est exécutée pour tous les points de distribution (22).

2. Procédé pour l'assemblage des envois (10) pour une distribution dans un secteur postal (30), dans lequel
- les envois (10) sont contenus dans une pluralité de piles (18.1, 18.2, ...) et présents dans un ordre de tri par pile (18.1, 18.2, ...),
- l'ordre de tri par pile (18.1, 18.2, ...) se rapporte à des points de distribution (22) du secteur postal (30),
**caractérisé par** les étapes de procédé :
(A) avant la distribution des envois (10) se trouvant dans la pluralité de piles (18.1, 18.2, ...), les ordres de tri de toutes les piles (18.1, 18.2, ...) sont détectés et conservés en mémoire dans un système d'information (2) ;
(B) les ordres de tri conservés en mémoire sont triés dans le système d'information (2) selon les points de distribution (22) et conservés en mémoire en tant qu'ordre de tri en mouvement ;
(C) dans le cas où plusieurs envois (10) pour un point de distribution (22) sont présents dans l'ordre de tri en mouvement, une étiquette (20) est placée pour un envoi de cette pluralité d'envois (10), dans lequel l'étiquette contient une indication sur les envois (10) prévus pour ce point de distribution (22) ;
(D) l'étape de procédé (C) est exécutée pour tous les points de distribution (22).

3. Procédé pour l'assemblage des envois (10) pour une distribution dans un secteur postal (30) selon la revendication 1 ou 2,
**caractérisé en ce que**
- une pile dont les envois (10) sont en ordre de tri, est sélectionnée en tant que pile (18.2) de tête et
- l'étiquetage consiste à ajouter au dernier envoi (10) de la pluralité d'envois pour un point de distribution (22) dans la pile (18.2) de tête, une carte séparatrice (20) qui informe sur des envois pour le même point de distribution (24) dans les autres piles (18.1, 18.3).

4. Procédé pour l'assemblage des envois (10) pour une distribution dans un secteur postal (30) selon la revendication 3,
**caractérisé en ce que**
dans le cas où pour un point de distribution (22), aucun envoi (10) de la pile (18.2) de tête n'est présent, l'étiquetage consiste à prévoir une carte séparatrice (20) au dernier envoi (10) pour un point de distribution (22) précédent.

5. Procédé pour l'assemblage des envois (10) pour une distribution dans un secteur postal (30) selon la revendication 3 ou 4,
**caractérisé en ce que**
les cartes séparatrices (20) présentent un identifiant conformément aux autres piles (18.1, 18.3).

6. Procédé pour l'assemblage des envois (10) pour une distribution dans un secteur postal (30) selon la revendication 1 ou 2,
**caractérisé en ce que**
- une pile dont les envois (10) sont en ordre de tri, est sélectionnée en tant que pile (18.2) de tête et
- l'étiquetage consiste à doter d'une impression le dernier envoi (10) de la pluralité d'envois pour un point de distribution (22) dans la pile (18.2) de tête pour un point de distribution (22).

7. Procédé pour l'assemblage des envois (10) pour une distribution dans un secteur postal (30) selon la revendication 6,
caractérisé en que
dans le cas où pour un point de distribution (22), aucun envoi (10) de la pile (18.2) de tête n'est présent, l'impression est à prévoir sur le dernier envoi (10) pour un point de distribution (22) précédent.

8. Procédé pour l'assemblage des envois (10) pour une distribution dans un secteur postal (30) selon la revendication 6 ou 7,
caractérisé en que l'impression contient une indication sur le nombre des envois (10) et/ou le lieu des envois (10) dans une pile (18.1, 18.3).

9. Procédé pour l'assemblage des envois (10) pour une distribution dans un secteur postal (30) selon l'une des revendications 3 à 8,
**caractérisé en ce que**
la pile (18.2) de tête est choisie parmi les piles qui ont été produites par un tri mécanique.

10. Procédé pour l'assemblage des envois (10) pour une distribution dans un secteur postal (30) selon la revendication 1 ou 2,
**caractérisé en ce que**
pour la distribution de la pluralité d'envois (10) se trouvant dans des piles (18.1, ...) pour un point de distribution (22), une information est rendue accessible sur un appareil d'information (28), laquelle indique des envois (10) se trouvant dans des piles pour le même point de distribution (22).

11. Procédé pour l'assemblage des envois (10) pour une distribution dans un secteur postal (30) selon la revendication 10,
**caractérisé en ce**
**qu'**une information de site de l'appareil d'information à un point de distribution (22) est transmise (26) au système d'information (2) par l'appareil d'information (28) et que
le système d'information (2) transmet (26) à l'appareil d'information (28) l'information relative à des envois (10) se trouvant dans des piles (18.1, 18.2, 18.3, ...) pour ce point de distribution (22).

12. Procédé pour l'assemblage des envois (10) pour une distribution dans un secteur postal (30) selon la revendication 11,
**caractérisé en ce que**
l'information de site est formée de manière alternative ou cumulative à partir de
- signal GPS,
- balises infrarouge d'identification de site disposées le long d'un trajet de distribution (24),
- puces RFID d'identification de site disposées le long d'un trajet de distribution (24),
- saisie sur l'appareil d'information (28),
- identifiants WLAN d'identification de site prédéfinis le long d'un trajet de distribution (24).

13. Procédé pour l'assemblage des envois (10) pour une distribution dans un secteur postal (30) selon l'une des revendications 10 à 12,
**caractérisé en ce que**
l'appareil d'information (28) présente un affichage sur lequel l'information relative à des envois (10) se trouvant en piles (18.1, 18.2, 18.3, ...) est affichée en texte clair.

14. Procédé pour l'assemblage des envois (10) pour une distribution dans un secteur postal (30) selon l'une des revendications 10 à 13,
**caractérisé en ce que**
l'appareil d'information (28) émet l'information relative à des envois (10) se trouvant en piles (18.1, 18.2, 18.3, ...) de manière acoustique ou tactile.

15. Procédé pour l'assemblage des envois (10) pour une distribution dans un secteur postal (30) selon la revendication 10,
**caractérisé en ce que**
les piles (18.1, 18.2, ...) sont contenues dans des contenants correspondants, dans lequel un appareil d'information (28) est attribué à chaque contenant et l'information relative à des envois (10) se trouvant en piles (18.1, 18.2, ...) est affichée de manière visuelle sur le contenant.
